# EUROPÄISCHE PATENTSCHRIFT

(11) **EP 0 561 839 B1**
(45) Veröffentlichungstag und Bekanntmachung des Hinweises auf die Patenterteilung: **05.03.1997**
(21) Anmeldenummer: 91920765.4
(22) Anmeldetag: 03.12.1991
(51) Int. Cl.: H01F 38/42

(54) **HOCHSPANNUNGSTRANSFORMATOR FÜR EINEN FERNSEHEMPFÄNGER**
HIGH-VOLTAGE TRANSFORMER
TRANSFORMATEUR H.T. POUR POSTES RECEPTEURS DE TELEVISION

(30) Priorität: 10.12.1990 DE 4039373
(43) Veröffentlichungstag der Anmeldung: 29.09.1993
(73) Patentinhaber: DEUTSCHE THOMSON-BRANDT GMBH, 78048 Villingen-Schwenningen (DE)
(72) Erfinder: GOSEBERG, Walter, D-3000 Hannover 91 (DE); REICHOW, Wolfgang, D-3000 Hannover 1 (DE); SANDER, Hans-Werner, D-3000 Hannover 71 (DE)
(86) Internationale Anmeldenummer: EP9102285
(87) Internationale Veröffentlichungsnummer: WO9210906

(56) Entgegenhaltungen:
- EP-A- 0 047 497
- FR-A- 2 606 205
- US-A- 3 665 288

## Beschreibung

Die Erfindung geht aus von einem Hochspannungstransformator gemäß dem Oberbegriff des Anspruchs 1. Ein derartiger Transformator ist bekannt durch die DE-OS 35 14 308. Derartige Transformatoren erzeugen eine Hochspannung für Fernsehempfänger in der Größenordnung von 25 kV.

Bei Fernsehempfängern mit größeren Bildröhren, z.B. mit einem Seitenverhältnis von 16:9 oder einer Bildschirmdiagonale von 85 cm werden höhere Hochspannungen in der Größenordnung von 35 kV benötigt. Transformatoren für eine derartig hohe Hochspannung haben unvermeidbar ein erhöhte Verlustleistung, wodurch die Wärmeentwicklung und die erforderlichen geometrischen Abmessungen zur Abfuhr der Wärme ansteigen.

Der Erfindung liegt die Aufgabe zugrunde, bei einem derartigen Hochspannungstransformator die am Transformator auftretende Verlustleistung zu verringern. Diese Aufgabe wird durch die im Anspruch 1 angegebene Erfindung gelöst. Vorteilhafte Weiterbildungen der Erfindung sind in den Unteransprüchen angegeben.

Die Erfindung basiert zunächst auf einer Analyse der bei einem derartigen Transformator insgesamt auftretenden Verlustarten. Eine erste Verlustart besteht in den Ferritverlusten durch Ummagnetisierung des Kerns entsprechend der durch die Hysteresiskurve gebildeten Fläche. Derartige Verluste können nur durch Ferritmaterial erhöhter Qualität verringert werden. Eine zweite Verlustart besteht in Kupferverlusten durch den ohmschen Widerstand des Drahtes und den Skineffekt. Eine dritte Verlustart besteht in den Verlusten in den Hochspannungsgleichrichterdiode, und zwar durch die Flußspannung und den Durchlaßstrom, die Sperrspannung und den Sperrstrom und die Schalterverluste beim Umschalten von dem gesperrten in den leitenden Zustand und umgekehrt. Eine vierte Verlustart besteht in den dielektrischen Verlusten durch Verschiebeströme in dem im allgemein durch ein Vergußharz gebildeten Dielektrikum. Bei den drei ersten Verlustarten sind nach unten hin Grenzen gesetzt insbesondere aus technologischen Gründen und durch die verfügbaren Bauteile. Die Erfindung wendet sich nun der vierten Verlustart zu. Die Erfindung beruht dabei auf folgender Überlegung. Die dielektrischen Verluste treten insbesondere in dem Bereich zwischen der Primärwicklung und der Sekundärwicklung oder Hochspannungswicklung auf, weil hier die größten Spannungsunterschiede bestehen. Wenn es somit gelingt, diesen Bereich weitestgehend elektrisch feldfrei auszubilden, können die dielektrischen Verluste beträchtlich verringert werden. Bei der Erfindung wird dies erreicht lediglich durch eine besonders vorteilhafte Aufteilung der Impulsspannungen an der Primärwicklung und an der Sekundärwicklung, und zwar derart, daß in dem genannten Bereich an der Primärwicklung und an der Sekundärwicklung die Impulse etwa die gleiche Amplitude und Polarität haben. Dann verschwindet praktisch die Differenz in den Impulsspannungen an den beiden Wicklungen, so daß in erwünschter Weise ein elektrisch feldfreier Raum erzielt wird und Verluste durch dielektrische Verschiebeströme weitestgehend vermieden werden. Ein wesentlicher Vorteil besteht darin, daß der feldfreie Raum nicht durch zusätzliche Mittel, sondern nur durch eine geschickte Anordnung der ohnehin benötigten Teile erreicht wird. Durch die Verringerung der dielektrischen Verschiebeströme in dem die Wicklungen umgebenden Dielektrikum wird außerdem der Oberwellengehalt der erzeugten Spannungen verringert. Es kommt dadurch zu weniger Eigenresonanzen, die sonst durch Verschiebeströme ausgelöst werden. Diese Verringerung der Oberwellen bewirkt eine Verbesserung des Innenwiderstandes und außerdem eine Verringerung der am Transformator auftretenden akustischen Geräusche. Insgesamt wird auch das die Wicklungen umgebende Material, vorzugsweise ein Gießharz, weniger belastet.

Die Erfindung wird im folgenden anhand der Zeichnung erläutert. Darin zeigen
- Fig. 1: den konstruktiven Aufbau eines erfindungsgemäßen Hochspannungstransformators und
- Fig. 2: ein Ersatzschaltbild für den Transformator gemäß Fig. 1.

In der Beschreibung werden im folgenden nur die am Transformator wirksamen Impulsspannungen betrachtet. Die auftretenden Gleichspannungen werden dabei nicht berücksichtigt, weil diese keine dielektrischen Verschiebeströme und somit keine Verlustleistung bewirken.

In Fig. 1 ist auf dem Kern 1 der Spulenkörper 7 gelagert, der die Primärwicklung 3 trägt. Die Primärwicklung 3 besteht aus sechs Lagen. Das Wicklungsende aus der unteren Lage ist an die Klemme b mit der Betriebsspannung +UB angeschlossen. Das Wicklungsende aus der oberen Lage ist an die Klemme d und an den Schalttransistor 13 angeschlossen, der an der Klemme c mit einer zeilenfrequenten Schaltspannung Z gesteuert wird. Die Impulsspannung an der Klemme b ist null. Die Impulsspannung an der Klemme d hat den vollen Wert der Rücklaufspannung von +1200 Volt. Die Impulsspannung nimmt somit von dem Wert null an der Klemme b bis zum Maximalwert an der Klemme d von Windung zu Windung kontinuierlich zu. Das bedeutet, daß die Impulsspannung über die Axiallänge der oberen Lage der Wicklung 3 etwa um 16 % abnimmt und die Impulsspannung am rechten Ende der oberen Lage +1000 Volt beträgt. Die Impulsspannung ist also in der oberen Lage der Wicklung 3 über die Axiallänge des Spulenkörpers 7 weitestgehend konstant und hat einen mittleren Wert von 1100 Volt.

Über dem Spulenkörper 7 mit der Primärwicklung 3 ist der Kammerspulenkörper 2 angeordnet, der insgesamt 16 durch Wände 8 gebildete Kammern Ka bis Kp aufweist, die mit Teilwicklungen 4a bis 4p der Sekundärwicklung oder Hochspannungswicklung 4 gefüllt sind. Das Wicklungsende aus der oberen Lage der ersten Teilwicklung 4a ist mit Erde verbunden. Jeweils das Wicklungsende am Grund einer Kammer K ist mit der Anode einer Hochspannungsgleichrichterdiode 6 verbunden, deren Kathode jeweils mit dem Wicklungsende vom oberen Ende der nächsten Teilwicklung 4 verbunden ist. Das Wicklungsende vom Grund der letzten Teilwicklung 4p in der Klammer Kp bildet die Hochspannungsklemme a. Der Wickelvorgang für die gesamte Sekundärwicklung 4 beginnt am Grund der Kammer Kp. Da jeweils zwischen zwei Kammern eine Diode 6 liegt, sind bei insgesamt 16 Kammern K insgesamt 15 Dioden 6 vorgesehen. An der Klemme a entsteht eine Hochspannung UH von 32 kV. Bei diesen angenommenen Werten ergibt sich jeweils am Grund einer Kammer K ein Impuls von +1100 Volt, der bei allen Kammern gleich groß ist. Am oberen Ende der Wicklung 4 ergibt sich ein Impuls von -1300 Volt.

Entlang der oberen Lage der Wicklung 3 stehen somit Impulse mit weitestgehend konstanter Amplitude von +1100 Volt. Andererseits entstehen, wie beschrieben, durch die Hochspannungswicklung 4 in dem der Wicklung 3 zugeordneten Bereich, also im Bereich der unteren Enden der Kammern ebenfalls Impulse mit der konstanten Amplitude von +1100 Volt. Die Impulse an der Wicklung 3 und an der Wicklung 4 sind außerdem zeitgleich. Zwischen den Impulse an der Wicklung 3 und den Impulsen an der Wicklung 4 besteht somit praktisch keine Spannungsdifferenz mehr, so daß sich der durch die strichpunktierte Linie F angedeutete elektrisch feldfreie Raum ergibt.

Die Impulse am oberen Ende der Wicklungen 4 haben zwar die zur Bildung des feldfreien Raumes falsche negative Polarität. Die dort stehenden Impulse sind jedoch von der Primärwicklung 3 soweit entfernt, daß sie keine nennenswerte Verschiebeströme durch daß Dielektrikum mehr bewirken.

Das obere Ende der ersten Wicklung 4a ist geerdet und führt somit keine Impulsspannung, während andererseits das untere Ende der letzten Wicklung 4p, das über die Kapazität der Bildröhre geerdet ist, ebenfalls keine Impulsspannung führt. Die Spannungsverhältnisse dieser beiden Wicklungen sind also anders als die der übrigen Wicklungen 4b bis 4o. Um die gewünschten Amplitudenverhältnisse zwischen den Impulsspannungen auch in diesem Bereich herzustellen, ist es vorteilhaft, die Kammern Ka und Kp gegenüber den übrigen Kammern nur halb zu bewickeln. Die Primärwicklung 3 ist vorzugsweise aus Litze gewickelt, um die Verluste durch den Skineffekt gering zu halten.

Fig. 2 zeigt das zu Fig. 1 gehörende Ersatzschaltbild. An die die Hochspannung UH führende Klemme a ist der Kondensator 14 angeschlossen, der im wesentlichen durch den Anodenbelag der Bildröhre 15 gebildet wird. Die Diode 6b entspricht somit in Fig. 1 der ersten Diode zwischen dem Grund der Kammer Ka und dem Wicklungsende am oberen Ende der Kammer Kb. Die letzte Diode 6p entspricht der Diode zwischen dem unteren Ende der Wicklung der Kammer Ko und dem oberen Wicklungsende der letzten Kammer Kp.

Es ist auch möglich, die Primärwicklung 3 in mehrere Teilwicklungen aufzuteilen, die auf dem Kern 1 in Axialrichtung nebeneinander liegen und parallel zwischen die Klemmen b und d geschaltet sind. Im allgemeinen ist die Amplitude an der oberen Lage der Primärwicklung 3 über die Axiallänge unterschiedlich. Dies kann dadurch berücksichtigt werden, daß die Kammern Ka bis Kp entsprechend unterschiedlich gefüllt sind, so daß auch die Impulse der Teilwicklungen 4a bis 4p jeweils am Grund der Kammer entsprechend unterschiedliche Amplitude haben. Der Füllfaktor der Kammern K mit den Teilwicklungen 4 würde dann vom linken zum rechten Ende der Spulenkörper 7,2 so abnehmen, wie auch die Amplitude der Impulse an der oberen Lage der Wicklung 3 abnimmt, in Fig. 1 also von +1200 Volt auf +1000 Volt.

## Patentansprüche

1. Hochspannungstransformator für einen Fernsehempfänger mit einer Primärwicklung (3) und einer darüber angeordneten Sekundärwicklung (4), deren Teilwicklungen (4a - 4p) in Kammern (K) eines Kammerspulenkörpers (2) liegen und über Dioden (6) miteinander verbunden sind, **dadurch gekennzeichnet,** daß die Primärwicklung (3) und die Sekundärwicklung (4) derart aufgeteilt und gepolt sind, daß sich in den einander zugewandten Bereichen der Wicklungen (3, 4) Impulse etwa gleicher Amplitude und Polarität ergeben und zwischen den Wicklungen (3, 4) ein elektrisch nahezu feldfreier Raum gebildet ist.

2. Transformator nach Anspruch 1, **dadurch gekennzeichnet,** daß die Primärwicklung (3) als Lagenwicklung mit mehreren übereinander liegenden Lagen ausgebildet und das Wicklungsende (b) aus der unteren Lage zum Anschluß an die Betriebsspannung (UB) und das Wicklungsende (d) aus der oberen Lage zum Anschluß an einen periodischen Schalter (13) vorgesehen ist.

3. Transformator nach Anspruch 2, **dadurch gekennzeichnet,** daß die Teilwicklungen (4a - 4p) so gepolt sind, daß jeweils am Wicklungsende am Grund einer Kammer (K) ein positiv gerichtetet Impuls liegt.

4. Transformator nach Anspruch 3, **dadurch gekennzeichnet,** daß die Zahl der Kammern (K) und Teilwicklungen (4a - 4p) so groß bemessen ist, daß der positiv gerichtete Impuls am Grund einer Kammer (K) etwa die gleiche Amplitude hat wie der positiv gerichtete Impuls an der oberen Lage der Primärwicklung (3).

5. Transformator nach Anspruch 1, **dadurch gekennzeichnet,** daß jeweils eine Diode (6) mit ihrer Anode an das Wicklungsende vom Grund einer Kammer (K) und mit ihrer Kathode an das Wicklungsende aus der oberen Lage der Teilwicklung (4) der nächsten Kammer (K) angeschlossen ist.

6. Transformator nach Anspruch 1, **dadurch gekennzeichnet,** daß der Wickelanfang der Sekundärwicklung (4) die die Hochspannung (UH) liefernde Klemme (a) bildet.

7. Transformator nach Anspruch 1, **dadurch gekennzeichnet,** daß die Primärwicklung (3) aus mehreren parallel geschalteten Teilwicklungen (3a - 3c) besteht, die in Axialrichtung des Spulenkörpers (2) nebeneinander liegen.

8. Transformator nach Anspruch 1, **dadurch gekennzeichnet,** daß der Transformator als Dioden-Split-Transformator ausgebildet ist.

9. Transformator nach Anspruch 1, **dadurch gekennzeichnet,** daß die Kammern (K) derart unterschiedlich mit den Teilwicklungen gefüllt sind, daß jeweils der Impuls am Grund der Kammer etwa die gleiche Amplitude hat wie der Impuls an der benachbarten Windung der Primärwicklung (3).

10. Transformator nach Anspruch 1, **dadurch gekennzeichnet,** daß die erste (Ka) und letzte (Kp) Kammer durch die Teilwicklungen (4) relativ zu den übrigen Kammern (Kb - Ko) nur halb gefüllt sind.

## Claims

1. High voltage transformer for a television receiver with a primary winding (3) and a secondary winding (4) arranged above this, the partial windings (4a through 4p) of which are located in cells (K) of a compartment coil former (2) and are connected to each other via diodes (6), **characterized in that** the primary winding (3) and the secondary winding (4) are sub-divided and polarized in such a way that they produce impulses of roughly equal amplitude and polarity in the regions of the windings (3, 4) adjacent each other, and that a space almost free of electric fields is formed between the windings (3, 4).

2. Transformer according to claim 1, **characterized in that** the primary winding (3) is wound in layers with several layers lying above each other and the lead-out wire (b) from the lower layer is provided for connecting to the operating voltage (UB) and the lead-out wire (d) from the upper layer for connecting to a periodic switch (13).

3. Transformer according to claim 2, **characterized in that** the partial windings (4a through 4p) are so polarized that there is a positive-directed impulse always at the lead-out wire from the base of each of the cells (K).

4. Transformer according to claim 3, **characterized in that** the number of cells (K) and partial windings (4a through 4p) is proportioned sufficiently large so that the positive-directed impulse at the base of a cell (K) has approximately the same amplitude as the positive-directed impulse at the upper layer of the primary winding (3).

5. Transformer according to claim 1, **characterized in that** always one diode (6) is connected via its anode to the lead-out wire from the base of a cell (K) and the cathode of each said diode is connected to the lead-out wire from the upper layer of the partial winding (4) of the next cell (K).

6. Transformer according to claim 1, **characterized in that** the start of the winding for the secondary winding (4) forms the terminal (a) supplying the high voltage (UH).

7. Transformer according to claim 1, **characterized in that** the primary winding (3) consists of several partial windings (3a through 3c) wired in parallel which are arranged adjacent each other in the axial direction of the coil former (2).

8. Transformer according to claim 1, **characterized in that** the transformer is constructed as a diode-split transformer.

9. Transformer according to claim 1, **characterized in that** the cells (K) are filled differently by the partial windings in such a way that the impulses at the base of each cell have roughly the same amplitude as the impulses at the neighboring winding of the primary winding (3).

10. Transformer according to claim 1, **characterized in that** the first (Ka) and the last (Kp) cells are, relative to the other cells (Kb through Ko), only half filled with the partial windings (4).

## Revendications

1. Transformateur haute tension pour postes récepteurs de télévision comportant un enroulement primaire (3) et, au-dessus de ce dernier, un enroulement secondaire (4), dont les fractions (4a à 4p) sont disposées dans les compartiments (K) d'un support (2) et reliées ensemble par l'intermédiaire de diodes (6), caractérisé en ce que l'enroulement primaire (3) et l'enroulement secondaire (4) sont répartis et polarisés de manière à obtenir des impulsions d'amplitude et de polarité identiques dans les parties des enroulements faisant face (3,4), et à créer un espace à champ pratiquement nul entre les enroulements (3, 4).

2. Transformateur selon la revendication 1, caractérisé en ce que l'enroulement primaire (3) se présente sous la forme d'un enroulement à spires, composé de plusieurs spires superposées et que l'extrémité (b) de la spire inférieure est prévue pour être reliée à la tension de service (UB) et que l'extrémité (d) de la spire supérieure de l'enroulement est prévue pour être reliée à un commutateur périodique (13).

3. Transformateur selon la revendication 2, caractérisé en ce que les fractions (4a à 4p) sont polarisées de manière à obtenir une impulsion positive à l'extrémité de l'enroulement au fond d'un compartiment (K).

4. Transformateur selon la revendication 3, caractérisé en ce que le nombre de compartiments (K) et de fractions (4a à 4p) est tel que l'impulsion positive au fond d'un compartiment (K) présente la même amplitude que l'impulsion positive au niveau de la spire supérieure de l'enroulement primaire (3).

5. Transformateur selon la revendication 1, caractérisé en ce qu'une diode (6) est reliée à l'extrémité de l'enroulement au fond d'un compartiment (K) par son anode, et à l'extrémité de la spire supérieure de la fraction d'enroulement (4) du compartiment suivant (K) par sa cathode.

6. Transformateur selon la revendication 1, caractérisé en ce que le début de l'enroulement secondaire (4) constitue la borne (a) délivrant la haute tension (UH).

7. Transformateur selon la revendication 1, caractérisé en ce que l'enroulement primaire (3) se présente sous la forme de plusieurs fractions d'enroulement (3a à 3c) montées en parallèle et disposées les unes à côté des autres dans le sens axial du support de bobine (2).

8. Transformateur selon la revendication 1, caractérisé en ce que le transformateur se présente sous la forme d'un « transformateur à séparation par diodes ».

9. Transformateur selon la revendication 1, caractérisé en ce que le remplissage des compartiments (K) en fractions d'enroulement est proportionné de manière que l'amplitude de l'impulsion au fond du compartiment soit identique à celle de l'impulsion de la spire voisine de l'enroulement primaire (3).

10. Transformateur selon la revendication 1, caractérisé en ce que le premier compartiment (Ka) et le dernier compartiment (Kp) ne sont remplis qu'à moitié en fractions d'enroulement (4) par rapport aux autres compartiments (Kb à Ko).
